# EUROPÄISCHE PATENTSCHRIFT

(11) **EP 3 801 987 B1**
(45) Veröffentlichungstag und Bekanntmachung des Hinweises auf die Patenterteilung: **27.11.2024**
(21) Anmeldenummer: 19728659.4
(22) Anmeldetag: 04.06.2019
(51) Int. Cl.: B25B 13/08, B25B 13/18, B25B 13/46

(54) **SCHRAUBWERKZEUG**
SCREWING TOOL
OUTIL DE VISSAGE

(30) Priorität: 06.06.2018 DE 102018113479
(43) Veröffentlichungstag der Anmeldung: 14.04.2021
(73) Patentinhaber: Wera Werkzeuge GmbH, 42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2019/064394
(87) Internationale Veröffentlichungsnummer: WO 2019/233967

(56) Entgegenhaltungen:
- WO-A1-2015/061608
- DE-A1- 102017 108 014
- DE-U1- 29 708 595
- KR-U- 20110 008 638
- US-A- 1 363 274
- US-A- 2 697 371
- US-A- 4 084 456
- US-A- 5 890 404
- US-A1- 2014 060 262
- US-A1- 2014 069 238
- US-A1- 2016 375 559

## Beschreibung

### Gebiet der Technik

Die Erfindung betrifft ein Schraubwerkzeug gemäß Anspruch 1, mit einem länglichen Griff, der an zumindest einer seiner beiden Enden einen um eine Schwenkachse schwenkbaren, jeweils zwei Drehmoment-Übertragungsflanken aufweisenden Kopf trägt. Der Griff besitzt eine Kraftbeaufschlagungsflanke zum Einbringen einer Kraft zur Erzeugung eines Drehmomentes auf den Kopf. Je weiter die Kraftbeaufschlagungsflanke vom Kopf entfernt ist, desto größer ist das bei gleichbleibender Kraft auf den Kopf ausgeübte Drehmoment.

### Stand der Technik

Ein Schraubwerkzeug der zuvor beschriebenen Art ist bekannt aus der DE 94 04 031 U1. An einem ersten Ende eines länglichen Griffs befindet sich ein Kopf, der zwei Drehmoment-Übertragungsflanken aufweist. Wird der Kopf um eine Drehachse gegenüber dem Griff geschwenkt, so verändert sich der Abstand einer fest mit dem Kopf verbundenen festen Backe zu einer verschieblich am Kopf angeordneten beweglichen Backe. Jede der beiden Backen bildet eine Drehmoment-Übertragungsflanke. Die beiden Drehmoment-Übertragungsflanken nähern sich beim Aufbringen eines Drehmomentes über den Griff auf den Kopf aneinander an. Zur Verlagerung der beweglichen Backe gegenüber der festen Backe greift eine Zahnanordnung des Endes des Griffes in eine Zahnstangenanordnung der beweglichen Backe.

Ein ähnliches Schraubwerkzeug wird in der DE 10 2017108 014 A1 beschrieben.

Die US 2,697,371 beschreibt einen Maulschlüssel mit einem länglichen Griff, der an seinen beiden Enden jeweils eine Maul Öffnung aufweisenden Kopf trägt, der fest mit dem Griff verbunden ist.

Aus der US 2,751,802 ist ein Ringschlüssel vorbekannt, bei dem zwei ringförmige Schraubenkopf-Angriffsprofilabschnitte jeweils am Ende eines länglichen Griffs angeordnet sind.

Zum Stand der Technik gehört ferner die WO 2010/002239 A1. Ein Werkzeug gemäß dem Oberbegriff des Anspruchs 1 ist in der US 1 363 274 A offenbart.

### Zusammenfassung der Erfindung

Der Erfindung liegt die Aufgabe zugrunde, ein eingangs charakterisiertes Schraubwerkzeug gebrauchsvorteilhaft weiterzubilden.

Gelöst wird die Aufgabe durch die in den Ansprüchen angegebene Erfindung, wobei die Unteransprüche nicht nur vorteilhafte Weiterbildungen der im Hauptanspruch angegebenen Erfindung, sondern auch eigenständige Lösungen der Aufgabe darstellen.

Zunächst und im Wesentlichen wird ein Schraubwerkzeug gemäß Anspruch 1 vorgeschlagen, bei dem an jedem Ende des Griffs ein um eine Schwenkachse schwenkbarer Kopf angeordnet ist. Der Griff bildet zwei Kraftbeaufschlagungsflanken aus, auf die eine Kraft ausgeübt werden kann, um auf den von der Kraftbeaufschlagungsflanke entfernt angeordneten Kopf ein Drehmoment aufzubringen. Erfindungsgemäß ist diese Kraftbeaufschlagungsflanke einem nahegelegenen Kopf benachbart. Eine Schmalseite des der jeweiligen Kraftbeaufschlagungsflanke naheliegenden Kopfes bildet eine Verlängerung der Kraftbeaufschlagungsflanke. Jeder der beiden Köpfe stützt sich in einer Schwenkendstellung mit einem Anschlag an einem Gegenanschlag des Griffes ab. In der Schwenkendstellung bilden die Köpfe somit jeweils quasi starre Verlängerungen der Kraftbeaufschlagungsflanke, die kraftbeaufschlagt wird, um auf den jeweils anderen Kopf ein Drehmoment aufzubringen. Die Schmalseite des Kopfes bildet somit eine schwenkbar dem Griff zugeordnete Hebelverlängerung, die sich bevorzugt bündig an die Kraftbeaufschlagungsflanke des Griffs anschließt. Es ist insbesondere vorgesehen, dass der Griff zwei sich gegenüberliegende Breitseiten und zwei sich gegenüberliegende Schmalseiten aufweist. Durch die Enden der beiden Breitseiten verlaufen die Schwenkachsen, mit denen der Kopf am Griff angelenkt ist. Eine der beiden Schmalseiten bildet die Kraftbeaufschlagungsflanke aus. Jeder der beiden Köpfe bildet ebenfalls zwei sich gegenüberliegende Breitseiten aus. Die Breitseiten der beiden Köpfe sowie des Griffs verlaufen bevorzugt in Parallelebenen. In der Breitseitenebene ist der Kopf gegenüber dem Griff verschwenkbar angeordnet. Der Kopf weist eine feste Backe und eine gegenüber der festen Backe verschiebliche, bewegliche Backe auf. Die beiden Backen können aufeinander zu weisende Drehmoment-Übertragungsflanken ausbilden. Die Verschiebeverlagerung der beweglichen Backe gegenüber der festen Backe erfolgt in der Breitseitenebene. Ein Rücken der festen Backe bildet eine Schmalseite, die eine Stützflanke ausbildet, die sich im Wesentlichen knickstellenfrei an die Kraftbeaufschlagungsflanke des Griffs anschließt und somit eine Kraftarmverlängerung ausbildet. Jeder der beiden Köpfe besitzt einen Anschlag, der in einer ersten Schwenkendstellung an einem Gegenanschlag des Griffes anliegt. Erfindungsgemäß ist ein Federelement vorgesehen, das den Kopf in der ersten Anschlagstellung hält. Das Federelement beaufschlagt bevorzugt die bewegliche Backe derart, dass in der ersten Schwenkendstellung der Abstand zwischen den beiden Drehmoment-Übertragungsflanken minimal ist. Die beiden Köpfe, die jeweils am Ende des Griffes schwenkbar mit dem Griff verbunden sind, unterscheiden sich bevorzugt dadurch voneinander, dass ihre minimalen Abstände der Drehmoment-Übertragungsflanken in den beiden ersten Schwenkendstellungen voneinander verschieden sind. Die beiden Köpfe sind so eingerichtet, dass sie jeweils Sechskantmuttern oder Schraubenköpfe mit drei oder vier verschiedenen Schlüsselweiten fassen können. In dem die Minimalabstände der Drehmoment-Übertragungsflanken der beiden Köpfe voneinander verschieden sind, kann die Anzahl der mit dem Schraubwerkzeug zu schraubenden Schlüsselweiten verdoppelt werden. Die bewegliche Backe ist derart mit einem Arm des Griffes bewegungsgekoppelt, dass sich der Abstand der beiden Drehmoment-Übertragungsflanken beziehungsweise der Abstand der beweglichen Backe von der festen Backe beim Verschwenken des Kopfes gegenüber dem Griff ändert. Der Arm greift bevorzugt an einer Druckflanke der beweglichen Backe an, die von einer Ausnehmung ausgebildet ist, in die ein vom Arm des Griffes ausgebildeter Zahn eingreift. Erfindungsgemäß sind die beiden Köpfe in voneinander entgegengerichteten Schwenkrichtungen aus der ersten Schwenkendstellung hin zu einer zweiten Schwenkendstellung verlagerbar, in der der Abstand der beiden Drehmoment-Übertragungsflanken minimal ist. Einer der Köpfe muss hierzu beispielsweise im Uhrzeigersinn und der andere der beiden Köpfe beispielsweise im Gegenuhrzeigersinn verschwenkt werden. Die Verlagerung von der ersten Schwenkendstellung in die zweite Schwenkendstellung erfolgt bevorzugt gegen die Rückstellkraft einer Feder. In der zweiten Schwenkendstellung haben die beiden Drehmoment-Übertragungsflanken den Abstand, mit dem sie ein Sechskantprofil mit der jeweils größten Schlüsselweite fassen können. Der Maximalabstand der beiden Drehmoment-Übertragungsflanken des einen Kopfes kann geringer sein als der minimale Abstand der beiden Drehmoment-Übertragungsflanken des anderen Kopfes. Der von der Hand des Benutzers umfassbare zweite Kopf des Schraubwerkzeugs bildet erfindungsgemäß einen Griff aus, der einen von dem zweiten Kopf maximal entfernten Krafteinleitungspunkt darstellt. Hierzu ist es insbesondere von Vorteil, wenn die Materialstärke der beiden Backen des Kopfes größer ist, als die Materialstärke des Griffs und insbesondere die Schmalseite des Kopfes breiter ist, als die von der Schmalseite des Griffs ausgebildete Kraftbeaufschlagungsflanke.

### Kurze Beschreibung der Zeichnungen

Ein Ausführungsbeispiel der Erfindung wird nachfolgend anhand beigefügter Zeichnungen erläutert. Es zeigen:
- Fig. 1: das Schraubwerkzeug in der Breitseitenansicht, wobei an einem Kopf 3 die Hand eines Werkers angreift,
- Fig. 2: das Schraubwerkzeug in der Schmalseitenansicht und
- Fig. 3: das Schraubwerkzeug geschnitten gemäß der Linie III-III in Figur 2.

### Beschreibung der Ausführungsformen

Das in den Zeichnungen dargestellte Schraubwerkzeug besitzt einen länglichen, aus Stahl gefertigten Griff 1. Der Griff 1 besitzt ein erstes Ende 1' und ein diesem gegenüberliegendes zweites Ende 1". Am ersten Ende 1' befindet sich ein erster Kopf 2, der um eine Schwenkachse 4 gegenüber dem Griff 1 verschwenkbar ist. Der Kopf 2 besitzt eine feste Backe 13 und eine gegenüber der festen Backe 13 verschiebliche, bewegliche Backe 14. Die feste Backe 13 bildet eine auf die bewegliche Backe 14 zu gerichtete Drehmoment-Übertragungsflanke 15 und die bewegliche Backe 14 eine der Drehmoment-Übertragungsflanke 15 gegenüberliegende Drehmoment-Übertragungsflanke 16 aus.

Die bewegliche Backe 14 bildet mit einer Zahnlücke eine Druckflanke 18 aus, an der ein zahnartig ausgebildeter Arm 17 des ersten Endes 1' des Griffes 1 angreift. Die bewegliche Backe 14 wird von einer Feder 12 auf die feste Backe 13 kraftbeaufschlagt. Die Feder 12 hält den Kopf 2 in einer ersten Schwenkendstellung, in der sich ein Anschlag 8 des Kopfes 2 an einen Gegenanschlag 9 des Griffes abstützt. In dieser Schwenkendstellung ist der Abstand S1 zwischen den beiden Drehmoment-Übertragungsflanken 15,16 minimal.

Am zweiten Ende 1" des Griffs 1 ist ein zweiter Kopf 3 befestigt, der um eine Schwenkachse 5 gegenüber dem Griff 1 verschwenkbar ist. Der zweite Kopf 3 besitzt eine feste Backe 13 und eine gegenüber der festen Backe 13 verlagerbare bewegliche Backe 14. Auch hier bilden die beiden Backen 13,14 aufeinander zu gerichtete Drehmoment-Übertragungsflanken 15,16 aus, die in einer Schwenkendstellung des Kopfes 3 gegenüber dem Griff 1 einen minimalen Abstand S2 besitzen, der geringer ist, als der Abstand S1, so dass mit dem ersten Kopf 2 Sechskantprofile einer anderen Schlüsselweite als mit dem Kopf 3 zwischen den Drehmoment-Übertragungsflanken 15,16 aufgenommen werden können, um auf Schrauben oder Muttern ein Drehmoment aufzubringen.

Die bewegliche Backe 14 des zweiten Kopfes 3 wird mittels der Feder 12 beaufschlagt, so dass ein Anschlag 8 des Kopfes 3 an einem Gegenanschlag 9 des Griffes 1 anliegt. Auch hier ist eine Bewegungskopplung zwischen Griff 1 und beweglicher Backe 14 vorgesehen, in dem ein Arm 17 an einer Druckflanke 18 des Kopfes 3 angreift.

Wird der Kopf 2 im Uhrzeigersinn um die Schwenkachse 4 geschwenkt, so vergrößert sich der Abstand S1 zwischen den beiden Drehmoment-Übertragungsflanken 15,16. Wird der Kopf 3 im Gegenuhrzeigersinn um die Schwenkachse 5 geschwenkt, so vergrößert sich der Abstand S1 zwischen den beiden Drehmoment-Übertragungsflanken 15,16.

Die Schmalseiten des Griffs 1 bilden jeweils angrenzend an einen der beiden Köpfe 2, 3 Kraftbeaufschlagungsflanken 6, 7 aus. Beim Ausführungsbeispiel sind die Kraftbeaufschlagungsflanken 6, 7 leicht konkav ausgewölbt. Wird auf die jeweilige Kraftbeaufschlagungsflanken 6, 7 eine Kraft ausgeübt, so kann damit ein Drehmoment auf den Kopf 2, 3 ausgeübt werden, der von der jeweiligen Kraftbeaufschlagungsflanke 6, 7 entfernt angeordnet ist. Der der Kraftbeaufschlagungsflanke 6, 7 naheliegende, unmittelbar benachbarte Kopf 2, 3 bildet mit seiner Schmalseite 11 eine Verlängerung der Kraftbeaufschlagungsflanke 6, 7 aus. Die verlängerte Kraftbeaufschlagungsflanke 6, 7 bildet somit eine von der Schmalseite 10, 11 gebildete Stützflanke aus, die sich bündig, d.h. knickfrei, an die Kraftbeaufschlagungsflanke 6, 7, die vom Griff 1 ausgebildet ist, anschließt. Die die Stützflanke ausbildenden Schmalseiten 10, 11 bilden konvex verlaufende Verlängerungen der Kraftbeaufschlagungsflanken 6, 7. Die konkave Konturlinie der Kraftbeaufschlagungsflanke 6, 7 geht im Übergangsbereich zum Kopf 2, 3 unter Ausbildung einer Wendestelle glatt in die konvex gekrümmte Schmalseite 10, 11 des Kopfes 2, 3 über.

Wie der Figur 2 zu entnehmen ist, schließen sich die beiden Schmalseiten 10, 11 etwa in gleichbleibender Schmalseitenbreite an die Kraftbeaufschlagungsflanken 6, 7 an, so dass sich eine vergrößerte Druckfläche ausbildet, die bei der Betätigung des Schraubwerkzeuges vom Handballen der Hand des Benutzers beaufschlagt werden kann. Der Benutzer kann bei der Drehmomentbeaufschlagung einen der beiden Köpfe 2, 3 in der Höhlung der Hand aufnehmen, wobei sich der Handballen auf der Schmalseite 10,11 abstützt. Die Beuge zwischen Zeigefinger und Daumen kann dabei in der konvex verlaufenden Kraftbeaufschlagungsflanke 6, 7 liegen.

Es ist besonders vorteilhaft, wenn der Übergangsbereich zwischen der vom Kopf 2, 3 gebildeten verlängerten Kraftbeaufschlagungsflanken 6, 7 im Wesentlichen geradlinig in die vom Griff ausgebildeten Kraftbeaufschlagungsflanken 6, 7 übergeht. Im Übergangsbereich liegen die beiden Flächenabschnitte der aneinandergrenzenden Kraftbeaufschlagungsflanken 6, 7 vom Griff 1 beziehungsweise Kopf 2, 3 bündig aneinander. Im Übergangsbereich zwischen Seitenfläche des Griffs 1 und Seitenfläche des Kopfes 2, 3 bildet sich auf Seiten der Kraftbeaufschlagungsflanke 6, 7 keine Knickstelle und keine Stufe.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Schraubwerkzeug mit einem länglichen Griff 1, der an jedem seiner beiden Enden 1', 1" einen um eine Schwenkachse 4, 5 schwenkbaren, jeweils zwei Drehmoment-Übertragungsflanken 15,16 aufweisenden Kopf 2, 3 trägt und eine Kraftbeaufschlagungsflanke 6, 7 zum Einbringen einer Kraft zur Erzeugung eines Drehmomentes auf den von der jeweiligen Kraftbeaufschlagungsflanke 6, 7 entfernten Kopf 2, 3 aufweist, wobei sich in einer Schwenkendstellung des Kopfes 2, 3, in der ein Anschlag 8 des Kopfes 2, 3 an einem Gegenanschlag 9 des Griffes 1 anliegt, eine vom Anschlag 8 funktionell weggerichtete Schmalseite 10, 11 des Kopfes 2, 3 eine Verlängerung der Kraftbeaufschlagungsflanke 6, 7 ausbildet.

Ein Schraubwerkzeug, das dadurch gekennzeichnet ist, dass die Schmalseite 10, 11 im Wesentlichen bündig an die Kraftbeaufschlagungsflanke 6, 7 anschließt.

Ein Schraubwerkzeug, das dadurch gekennzeichnet ist, dass der Kopf 2, 3 mittels einer Feder 12 in der Schwenkendstellung gehalten wird.

Ein Schraubwerkzeug, das dadurch gekennzeichnet ist, dass die beiden Kraftbeaufschlagungsflanken 6, 7 von derselben Schmalseite des Griffs 1 gebildet sind.

Ein Schraubwerkzeug, das gekennzeichnet ist durch eine fest am Kopf 2, 3 angeordnete feste Backe 13 und eine sich beim Schwenken des Kopfes 2, 3 gegenüber der festen Backe 13 verlagernde bewegliche Backe 14.

Ein Schraubwerkzeug, das dadurch gekennzeichnet ist, dass der Abstand einer von der festen Backe 13 gebildeten ersten Drehmoment-Übertragungsflanke zu einer von der beweglichen Backe 14 gebildeten zweiten Drehmoment-Übertragungsflanke 16 in der Schwenkendstellung minimal ist.

Ein Schraubwerkzeug, das dadurch gekennzeichnet ist, dass die beiden Köpfe 2, 3 voneinander verschiedene minimale Abstände der beiden Drehmoment-Übertragungsflanken 15,16 aufweisen.

Ein Schraubwerkzeug, das dadurch gekennzeichnet ist, dass die beiden Köpfe 2, 3 in zueinander entgegengesetzten Schwenkrichtungen aus der jeweiligen Schwenkendstellung zu verlagern sind.

### Liste der Bezugszeichen

| | | | |
|---|---|---|---|
| 1 | Griff | S1 | Abstand |
| 1' | Ende | S2 | Abstand |
| 1" | Ende | | |
| 2 | Kopf | | |
| 3 | Kopf | | |
| 4 | Schwenkachse | | |
| 5 | Schwenkachse | | |
| 6 | Kraftbeaufschlagungsflanke | | |
| 7 | Kraftbeaufschlagungsflanke | | |
| 8 | Anschlag | | |
| 9 | Gegenanschlag | | |
| 10 | Schmalseite | | |
| 11 | Schmalseite | | |
| 12 | Feder | | |
| 13 | feste Backe | | |
| 14 | bewegliche Backe | | |
| 15 | Drehmoment-Übertragungsflanke | | |
| 16 | Drehmoment-Übertragungsflanke | | |
| 17 | Arm | | |
| 18 | Druckflanke | | |

## Patentansprüche

1. Schraubwerkzeug mit einem länglichen Griff (1), der an jedem seiner beiden Enden (1', 1") einen um eine Schwenkachse (4, 5) schwenkbaren Kopf (2, 3) trägt, der mit einer festen Backe (13) und einer beweglichen Backe (14) jeweils Drehmoment-Übertragungsflanken (15) ausbildet, deren Abstand sich bei einem Verschwenken des Kopfes (2, 3) ändert und der eine Kraftbeaufschlagungsflanke (6, 7) zum Einbringen einer Kraft zur Erzeugung eines Drehmomentes auf den von der jeweiligen Kraftbeaufschlagungsflanke (6, 7) entfernt liegenden Kopf (2, 3) aufweist, wobei in einer Schwenkendstellung des Kopfes (2, 3), in der ein Anschlag (8) des Kopfes (2, 3) an einem Gegenanschlag (9) des Griffes (1) anliegt, eine vom Anschlag (8) funktionell weggerichtete Schmalseite (10, 11) der festen Backe (13) eine Verlängerung der Kraftbeaufschlagungsflanke (6, 7) ausbildet, die sich bündig an die Kraftbeaufschlagungsflanke (6, 7) anschließt, die eine Druckfläche ausbildet, an der sich ein Handballen einer den Kopf (2, 3) umgreifenden Hand abstützen kann, **dadurch gekennzeichnet, dass** der Kopf (2, 3) mittels einer Feder (12) in der Schwenkendstellung gehalten wird, der Gegenanschlag (9) dem Griff (1) zugeordnet ist und die beiden Köpfe (2, 3) in zueinander entgegengesetzten Schwenkrichtungen aus der jeweiligen Schwenkendstellung zu verlagern sind.

2. Schraubwerkzeug nach einem der vorhergehenden Ansprüche, **dadurch gekennzeichnet, dass** die beiden Kraftbeaufschlagungsflanken (6, 7) von derselben Schmalseite des Griffs (1) gebildet sind.

3. Schraubwerkzeug nach einem der vorhergehenden Ansprüche, **gekennzeichnet durch** eine fest am Kopf (2, 3) angeordnete feste Backe (13) und eine sich beim Schwenken des Kopfes (2, 3) gegenüber der festen Backe (13) verlagernde bewegliche Backe (14).

4. Schraubwerkzeug nach einem der vorhergehenden Ansprüche, **dadurch gekennzeichnet, dass** der Abstand einer von der festen Backe (13) gebildeten ersten Drehmoment-Übertragungsflanke zu einer von der beweglichen Backe (14) gebildeten zweiten Drehmoment-Übertragungsflanke (16) in der Schwenkendstellung minimal ist.

5. Schraubwerkzeug nach einem der vorhergehenden Ansprüche, **dadurch gekennzeichnet, dass** die beiden Köpfe (2, 3) voneinander verschiedene minimale Abstände der beiden Drehmoment-Übertragungsflanken (15, 16) aufweisen.

## Claims

1. A screwing tool with an elongate handle (1), which on each of its two ends (1', 1") carries a head (2, 3) that is pivotable about a pivot axis (4, 5) and respectively forms torque transmission flanks (15), the distance between which changes during a pivoting motion of the head (2, 3), with a fixed jaw (13) and a movable jaw (14), wherein said handle has a force application flank (6, 7) for introducing a force in order to generate a torque on the head (2, 3) lying remotely from the respective force application flank (6, 7), wherein a narrow side (10, 11) of the fixed jaw (13), which is functionally directed away from a stop (8), forms an extension of the force application flank (6, 7) in a pivoting end position of the head (2, 3), in which the stop (8) of the head (2, 3) lies against a counter stop (9) of the handle (1), which essentially lies flushly adjacent to the force application flank (6, 7), which forms a pressure surface on which the palm of a hand gripping the head (2, 3) can rest, **characterized in that** the head (2, 3) is held in the pivoting end position by means of a spring (12), **in that** the counter stop (9) is associated with the handle (1), and **in that** the two heads (2, 3) are to be displaced from the respective pivoting end position in opposite pivoting directions.

2. The screwing tool according to one of the preceding claims, **characterized in that** the two force application flanks (6, 7) are formed by the same narrow side of the handle (1).

3. The screwing tool according to one of the preceding claims, **characterized by** a fixed jaw (13) that is rigidly arranged on the head (2, 3) and a movable jaw (14) that is displaced relative to the fixed jaw (13) during a pivoting motion of the head (2, 3).

4. The screwing tool according to one of the preceding claims, **characterized in that** the distance between a first torque transmission flank formed by the fixed jaw (13) and a second torque transmission flank (16) formed by the movable jaw (14) is minimal in the pivoting end position.

5. The screwing tool according to claim one of the preceding claims, **characterized in that** the two heads (2, 3) have different minimal distances between the two torque transmission flanks (15, 16).

## Revendications

1. Outil de vissage, pourvu d'une poignée (1) allongée, qui sur chacune de ses deux extrémités (1', 1") porte une tête (2, 3) susceptible de pivoter autour d'un axe de pivotement (4, 5), qui par une mâchoire (13) fixe et une mâchoire (14) mobile forme respectivement des flancs de transmission (15) d'un couple de rotation, dont l'écart varie lors d'un pivotement de la tête (2, 3) et qui comporte un flanc d'exercice d'une force (6, 7), pour introduire une force, destinée à créer un couple de rotation sur la tête (2, 3) située en éloignement du flanc d'exercice d'une force (6, 7) respectif, dans une position de pivotement extrême de la tête (2, 3), dans laquelle une butée (8) de la tête (2, 3) s'appuie sur une butée antagoniste (9) de la poignée (1), un côté étroit (10, 11) de la mâchoire (13) fixe fonctionnellement dirigé en éloignement de la butée (8) créant un prolongement du flanc d'exercice d'une force (6, 7) qui se raccorde à fleur sur le flanc d'exercice d'une force (6, 7) qui constitue une surface de pression sur laquelle peut s'appuyer une paume d'une main entourant la tête (2, 3), **caractérisé en ce que** la tête (2, 3) est maintenue au moyen d'un ressort (12) dans la position de pivotement extrême, la butée antagoniste (9) est associée à la poignée (1) et les deux têtes (2, 3) doivent être déplacées hors de la position de pivotement extrême dans des directions de pivotement opposées l'une à l'autre.

2. Outil de vissage selon l'une quelconque des revendications précédentes, **caractérisé en ce que** les deux flancs d'exercice d'une force (6, 7) sont formés par le même côté étroit de la poignée (1).

3. Outil de vissage selon l'une quelconque des revendications précédentes, **caractérisé par** une mâchoire (13) fixe placée fixement sur la tête (2, 3) et une mâchoire (14) mobile se déplaçant par rapport à la mâchoire (13) fixe, lors du pivotement de la tête (2, 3) .

4. Outil de vissage selon l'une quelconque des revendications précédentes, **caractérisé en ce que** l'écart entre un premier flanc de transmission d'un couple de rotation formé par la mâchoire (13) fixe et un deuxième flanc de transmission (16) d'un couple de rotation formé par la mâchoire (14) mobile est minimal dans la position de pivotement extrême.

5. Outil de vissage selon l'une quelconque des revendications précédentes, **caractérisé en ce que** les deux têtes (2, 3) présentent l'une par rapport à l'autre différents écarts minimaux entre les deux flancs de transmission (15, 16) d'un couple de rotation.
